# EUROPÄISCHE PATENTSCHRIFT

(11) **EP 2 917 146 B1**
(45) Veröffentlichungstag und Bekanntmachung des Hinweises auf die Patenterteilung: **30.11.2016**
(21) Anmeldenummer: 13814415.9
(22) Anmeldetag: 30.10.2013
(51) Int. Cl.: B67C 3/10, B67C 9/00, B67D 1/04

(54) **VORRICHTUNG ZUM BEFÜLLEN ODER ZUM ENTLEEREN EINES BEHÄLTNISSES**
DEVICE FOR FILLING OR EMPTYING OF A CONTAINER
DISPOSITIF POUR REMPLIR OU VIDER UN RÉCIPIENT

(30) Priorität: 06.11.2012 DE 102012021775
(43) Veröffentlichungstag der Anmeldung: 16.09.2015
(73) Patentinhaber: Leibinger GmbH, 79331 Teningen (DE)
(72) Erfinder: LEIBINGER, Benedikt, D-79104 Freiburg (DE)
(74) Vertreter: Goy, Wolfgang
(86) Internationale Anmeldenummer: PCT/DE2013/000646
(87) Internationale Veröffentlichungsnummer: WO 2014/071903

(56) Entgegenhaltungen:
- DE-B3-102011 100 560
- GB-A- 2 220 408
- US-A- 5 667 110

## Beschreibung

Die Erfindung betrifft eine Vorrichtung zum Befüllen oder zum Entleeren eines Behältnisses mit einer insbesondere zum Verzehr bestimmten Flüssigkeit nach dem Oberbegriff der Ansprüche 1 und 2.

Zum Befüllen eines Behältnisses, insbesondere Flasche, mit einer zum Verzehr bestimmten Flüssigkeit, insbesondere Getränk, kann ein gegenüber der Flüssigkeit flüssigkeitsdichter sowie gasdichter, ballonartiger Körper eingesetzt werden. Dieser ballonartige Körper umhüllt dabei einen Stab, welcher an einer Halterung angeordnet ist. Das Grundprinzip zum Befüllen des Behältnisses besteht darin, daß zunächst der ballonartige Körper zusammen mit dem Stab in das Behältnis eingeführt wird. Der ballonartige Körper wird anschließend mit Luft aufgebläht bis er an der Innenmantelfläche des Behältnisses anliegt. Indem somit der vollständig aufgeblähte ballonartige Körper den Innenraum des Behältnisses vollständig ausfüllt, befindet sich in dem Behältnis keine Luft mehr. Anschließend wird die Luft wieder aus dem ballonartigen Körper abgeführt. Dadurch entsteht zwischen dem ballonartigen Körper und der Innenmantelfläche des Behältnisses ein allmählich sich vergrößernder Raum, welcher mit der Flüssigkeit befüllt wird.

Zum Entleeren eines Behältnisses, insbesondere einer Flasche, welches mit einer zum Verzehr bestimmten Flüssigkeit, insbesondere Getränk und dabei insbesondere mit Sekt bei der Flaschengärung, gefüllt ist, kann ein gegenüber der Flüssigkeit flüssigkeitsdichter sowie gasdichter, ballonartiger Körper eingesetzt werden. Dieser ballonartige Körper umhüllt dabei einen Stab, welcher an einer Halterung angeordnet ist. Das Grundprinzip zum Entleeren des Behältnisses besteht darin, daß zunächst der ballonartige Körper zusammen mit dem Stab in das Behältnis eingeführt wird. Der ballonartige Körper wird anschließend mit Luft aufgebläht, so daß das sich allmählich vergrößernde Volumen des ballonartigen Körpers die Flüssigkeit aus dem Behältnis hinausdrückt, bis der ballonartige Körper an der Innenmantelfläche des Behältnisses anliegt. Indem schließlich der vollständig aufgeblähte ballonartige Körper den Innenraum des Behältnisses vollständig ausfüllt, ist die gesamte in dem Behältnis befindliche Flüssigkeit hinausbefördert worden.

Das Problem beim praktischen Einsatz dieses Befüll- oder Entleersystems besteht darin, daß die Behältnisse fertigungsbedingt oftmals unterschiedliche Abstände zwischen der oberen Öffnung des Behältnisses und dem unteren Boden des Behältnisses besitzen. Dieses Phänomen tritt beispielsweise bei Flaschen auf, welche einen nach oben gewölblen Boden aufweisen. Die Höhe dieses nach oben gewölbten Bodens ist in der Regel herstellungsbedingt von Flasche zu Flasche unterschiedlich. Ist der Boden zu tief, reicht der Stab mit seinem unteren Ende nicht ganz bis auf den Boden mit der Konsequenz, daß sich dort ein Zwischenraum bildet, welcher nicht von dem ballonartigen Körper ausgefüllt werden kann. Ist der Boden hingegen zu hoch, ist der Stab insgesamt zu lang, so daß die obere Halterung des Stabes nicht richtig auf der Öffnung des Behältnisses aufsitzen kann. Oder wenn die Einführkraft des Stabes in das Behältnis zu groß ist, kann es sogar zu Beschädigungen kommen.

Es ist folgender Stand der Technik auf dem Gebiet der Erfindung bekannt:
In der US 5,667,110 wird eine Vorrichtung gemäß dem Oberbegriff der Ansprüche 1 und 2 in einem Getränkeausgabesystern beschrieben, das in ein vollständig gefülltes Getränkebehältnis eingesetzt werden kann. Das Getränk kann ausgegeben werden, indem eine Blase, die gasbefüllbar ist, als Teil des Getränkeausgabesystems in das Behältnis eingesetzt wird und sukzessive mit Gas befüllt wird; das Verdrängungsvolumen der Blase drückt dabei das Getränk über eine Auslassleitung aus dem Behältnis. Die Gasbefüllung wird über ein im Aufsatz befindliches Ventilsystem gesteuert.

Davon ausgehend liegt daher der Erfindung die Aufgabe zugrunde, eine Vorrichtung zum Befüllen oder zum Entleeren eines Behältnisses mit einer insbesondere zum Verzehr bestimmten Flüssigkeit zu schaffen, welche auch bei Behältnissen eingesetzt werden kann, deren Böden unterschiedlich hoch sind.

Diese Aufgabe wird gelöst durch die Vorrichtungen mit den Merkmalen der unabhängigen Ansprüche 1 und 2.

Gemäß einer ersten Alternative wird eine Vorrichtung zum Befüllen oder zum Entleeren eines Behältnisses mit einer insbesondere zum Verzehr bestimmten Flüssigkeit geschaffen, welche auch dann zuverlässig eingesetzt werden kann, wenn bei den zu befüllenden Behältnissen die Böden unterschiedliche Höhen aufweisen, so daß entsprechend der Abstand zwischen der Öffnung des Behältnisses und dem Boden des Behältnisses variiert. Der Kerngedanke der Erfindung besteht dabei darin, daß der ins Innere des Behältnisses ragende Stab nicht eine vorgegebene, konstante Länge aufweist, sondern daß die Länge des Stabes variabel ist, so daß sich das System auf unterschiedlich hohe Böden selbstständig einstellen kann. Dadurch ist gewährleistet, daß zum Einen nach dem Aufblähen des ballonartigen Körpers der Innenraum des Behältnisses vollständig von diesem ballonartigen Körper ausgefüllt ist, und daß zum Anderen bei zu hohen Böden keine Beschädigungen auftreten können, wobei die Halterung immer in der vorgegebenen Position auf der Öffnung des Behältnisses sitzt. Die selbsttätige Veränderbarkeit der Länge des Stabes hat somit den Vorteil, daß auf überaus sichere und technisch einfache Weise ein problemloses Befüllen oder Entleeren von Behältnissen möglich ist. Das untere Ende des ballonartigen Körpers ist hierbei an dem unteren Ende des Stabes festgelegt, so dass die Abslandsveränderung zwischen dem unteren Ende des Stabes und der Halterung durch Aufblähen des ballonartigen Körpers oder aber umgekehrt durch Ablassen des Expansionsmediums erfolgen kann.

Dabei sind die Elemente des Stabes bei einer möglichen Teleskopierbarkeit frei beweglich (also beispielsweise ohne eine zusätzliche Federkraft). Oder aber wenn der Stab eine konstante Länge aufweist, ist er in der oberen Halterung ebenfalls frei längsbeweglich geführt ohne beispielsweise die Einwirkung einer Federkraft. Denn die Grundidee besteht darin, daß durch die Festlegung des unteren Endes des ballonartigen Körpers am unteren Ende des Stabes beim Aufblähen des ballonartigen Körpers automatisch eine Kraft in Längsrichtung des Stabes wirkt, welche diesen so lange teleskopisch verlängert bzw. bei der längsverschiebbaren Lagerung in der Halterung - so lange tiefer in das Behältnis bewegt, bis das untere Ende der Stange auf dem Boden des Behällnisses auftrifft. Letztendlich bedeutet dies, daß quasi der ballonartige Körper als Verstellelement zum Verändern des Abstandes zwischen der Halterung für den Stab und dem unteren Ende des Stabes wirkt. Wenn die Luft aus dem ballonartigen Körper wieder abgelassen wird, vollführt sich ein Effekt in umgekehrter Richtung, d. h. der Stab wird wieder eingefahren.

Gemäß einer zweiten Alternative der erfindungsgemäßen Vorrichtung zum Befüllen oder zum Entleeren eines Behältnisses mit einer insbesondere zum Verzehr bestimmten Flüssigkeit wird offenbart, dass diese einen an einer Halterung angeordneten Stab hat, sowie einen den Stab umhüllenden, gegenüber der Flüssigkeit flüssigkeitsdichten sowie gasdichten, ballonartigen Körper. Der Stab ist dabei mit dem ballonartigen Körper in eine Öffnung des Behältnisses einführbar und nach dem vollständigen Einführen die Halterung auf oder in der Öffnung des Behältnisses festgelegt. Nach dem Einführen wird der ballonartige Körper mit einem Expansionsmedium derart befüllt und aufgebläht, dass er an der Innenmantelfläche des Behältnisses anliegt. Dabei ist der Abstand zwischen dem unteren Ende des Stabes und der oberen Halterung je nach dem Abstand zwischen dem unteren Boden und der oberen Öffnung des Behältnisses erfindungsgemäß vorteilhaft selbsttätig veränderbar, weil das untere Ende des ballonartigen Körpers am unteren Ende des Stabes befestigt ist und der Stab in der Grundstellung einen federbelasteten maximalen Abstand zwischen dem unteren Ende des Stabes und der oberen Halterung aufweist. Beim Auftreffen des unteren Endes des Stabes auf den Boden des Behältnisses weicht der Stab entgegen der Federkraft derart zurück, dass sich der Abstand zwischen dem unteren Ende des Stabes und der oberen Halterung verringert.

Wenn nunmehr der Stab in das Behältnis eingeführt wird, trifft irgendwann das untere Ende des Stabes auf den Boden des Behältnisses. Bis zum endgültigen Aufsetzen der Halterung auf der Öffnung des Behältnisses verkürzt sich der Abstand zwischen der Halterung und dem unteren Ende des Stabes permanent, wobei das untere Ende des Stabes dauerhaft auf dem Boden des Behältnisses zur Anlage kommt. Auch bei dieser Ausführungsvariante kann das untere Ende des ballonartigen Körpers mit dem unteren Ende des Stabes fest verbunden sein. Der ballonartige Körper ist somit an seiner tiefsten Stelle am unteren Ende des Stabes festgelegt. Unter dem "Stab" ist dabei die Gesamtheit bestehend aus dem eigentlichen Stab und einem eventuellen Verlängerungselement zu verstehen.

Gemäß einer weiteren Ausführungsform kann der Stab teleskopierbar ausgebildet sein. Dies bedeutet, daß der Stab mehrteilig ausgebildet ist, wobei die Stabelemente teleskopisch auseinandergezogen sowie - umgekehrt - zusammengefahren werden können. Durch die Teleskopierbarkeit läßt sich dabei die Länge des Stabes sehr einfach verändern bzw. die Länge des Stabes verändert sich selbständig während des Einsatzes. Die Teleskopierbarkeit ist dabei im allgemeinsten Sinne zu verstehen.

Gemäß der vorstehenden Weiterbildung ist auf das untere Ende des Stabes eine Hülse aufgeschoben. Diese Hülse definiert somit das untere Ende des Stabes. Durch Verschieben der Hülse auf dem eigentlichen Stab ändert sich dessen Länge.

Eine Alternative hierzu schlägt vor, daß das untere Ende des Stabes rohrförmig ausgebildet ist, wobei im Innern dieses unteren Rohrabschnittes eine Stange geführt ist. Dies bedeutet, daß bei dieser Ausführungsvariante die Stange aus dem unteren Ende des Stabes hervorragt. Selbstverständlich kann die Stange am unteren Ende einen entsprechenden Aufprallkörper besitzen.

Alternativ zu der vorbeschriebenen Teleskopierbarkeit des Stabes kann dieser gemäß noch einer Weiterbildung in seiner Halterung längsverfahrbar geführt sein. Dies bedeutet, daß von einem Stab ausgegangen wird, welcher von seinem unteren Ende bis zu seinem oberen Ende eine konstante Länge aufweist. Indem aber dieser Stab in der Halterung längsverfahrbar geführt ist, kann dadurch der Abstand zwischen der Halterung und dem unteren Ende des Stabes verändert werden. Soll beispielsweise der Abstand verringert werden, wird der Stab aus der Halterung herausgezogen. Umgekehrt wird bei einer Vergrößerung des Abstandes der Stab in die umgekehrte Richtung bewegt.

Ausführungsbeispiele einer erfindungsgemäßen Vorrichtung zum Befüllen oder zum Entleeren eines Behältnisses mit einer insbesondere zum Verzehr bestimmten Flüssigkeit werden nachfolgend anhand der Zeichnungen beschrieben. In diesen zeigt:
- Fig. 1a: eine schematische Schnittdarstellung durch ein Behältnis in Form einer Flasche nach dem Aufsetzen der Befüll- oder Entleervorrichtung, wobei die endgültige Position mit vollständigem Aufblähen des ballonartigen Körpers noch nicht erreicht ist;
- Fig. 1b: eine Darstellung entsprechend der in Fig. 1a nach vollständigem Aufblähen des ballonartigen Körpers;
- Fig. 1c: eine Darstellung entsprechend der in Fig. 1b, jedoch mit einer Flasche mit einem höheren Boden;
- Fig. 2a und 2b: eine Darstellung entsprechend der in Fig. 1b und 1c mit niedrigerem und höherem Boden in einer zweiten Ausführungsform des Befüll- oder Entleersystems;
- Fig. 3a und 3b: eine Darstellung entsprechend der in Fig. 1b und 1c mit niedrigerem und höherem Boden in einer dritten Ausführungsform des Befüll- oder Entleersystems.

Ein Behältnis 1 in Form einer Flasche weist einen unteren Boden 2 sowie eine obere Öffnung 3 auf. Der Boden 2 ist dabei nach oben gewölbt.

Dieses Behältnis 1 soll mit einer Flüssigkeit, nämlich einem Getränk befüllt werden. Alternativ befindet sich in dem Behältnis 1 bereits eine Flüssigkeit, welche aus dem Behältnis 1 entleert werden soll.

Nachfolgend soll zunächst der Fall des Befüllens des Behältnisses 1 dargestellt und beschrieben werden:
Zum Befüllen des Behältnisses 1 ist eine Befüllvorrichtung vorgesehen. Diese besteht zunächst aus einer oberen Halterung 4, welche auf die Öffnung 3 des Behältnisses 1 aufgesetzt wird. An dieser Halterung 4 ist ein Stab 5 angeordnet, welcher nach unten ragt. Schließlich ist ein ballonartiger Körper 6 vorgesehen, welcher über den Stab 5 gezogen ist und mit seinem oberen Ende ebenfalls an der Halterung 4 festgelegt ist und mit seinem unteren Ende am unteren Ende des Stabes 5 befestigt ist.

Die Besonderheit dieses Systems ist, daß auf das untere Ende des Stabes 5 eine Hülse 7 aufgeschoben ist. Am unteren Ende dieser auf dem Stab 5 frei verschiebbaren Hülse 7 ist das untere Ende des ballonartigen Körpers 6 befestigt.

Die Funktionsweise zum Befüllen des Behältnisses 1 ist wie folgt:
Nachdem die Befüllvorrichtung mit ihrem Stab 5 und dem ballonartigen Körper 6 von oben durch die Öffnung 3 hindurch in das Behältnis 1 eingeführt worden ist, so daß die Halterung 4 auf der Öffnung 3 des Behältnisses 1 in der vorgeschriebenen Position zu liegen kommt, wird der ballonartige Körper 6 mit Luft gefüllt und entsprechend aufgebläht. Die Zuführung der Luft kann dabei über den - dann rohrförmig ausgebildeten - Stab 5 über entsprechende Öffnungen oder über die Halterung 4 erfolgen. Die Situation vor dem vollständigen aufblähen des ballonartigen Körpers 6 ist in Fig. 1 a dargestellt.

Da der Boden 2 des Behältnisses 1 relativ tief ist, wird aufgrund der Aufblähbewegung des ballonartigen Körper 6 die Hülse 7 auf dem Stab 5 so lange nach unten bewegt, bis das untere Ende der Hülse 7 auf dem Boden 2 auftrifft. Diese Situation ist in Fig. 1b dargestellt.

Dies bedeutet im Ergebnis, daß der ballonartige Körper 6 den Innenraum des Behältnisses 1 vollständig ausfüllt und somit sich in dem Behältnis 1 kein Zwischenraum zwischen dem ballonartigen Körper 6 und der Innenwandung des Behältnisses 1 mehr befindet, welcher mit Luft gefüllt ist. Anschließend läßt man wieder die Luft aus dem ballonartigen Körper 6 entweichen. Der dadurch geschaffene Raum innerhalb des Behältnisses 1 füllt sich mit der Flüssigkeit, und zwar ohne daß diese Flüssigkeit mit irgendwelcher Luft in Berührung gelangt ist. Schließlich wird der ballonartige Körper 6 wieder aus dem Behältnis 1 herausgezogen.

Die Fig. 1c zeigt die Situation eines Behältnisses 1, dessen Boden 2 höher ist als der Boden 2 bei der Ausführungsform der Fig. 1 a und 1 b. Dies bedeutet, daß in diesem Fall des höheren Bodens 2 die Hülse 7 nicht so weit längs des Stabes 5 nach unten bewegt wird wie bei den vorbeschriebenen Ausführungsformen. Die Hülse 7 definiert somit einen Längenausgleich zwischen der oberen Öffnung 3 und dem unteren Boden 2 des Behältnisses 1 im Hinblick auf die Länge des Stabes 5.

Im dargestellten Ausführungsbeispiel wird die Hülse 7 auf ihrem Stab 5 aufgrund der Aufblähbewegung des ballonartigen Körper 6 bewegt. Es ist aber auch denkbar, daß zwischen dem Stab 5 und der Hülse 7 eine - nicht dargestellte - Feder angeordnet ist, welche die Hülse 7 in die maximal ausfahrbare Position bewegt. Diese Position definiert die Maximallänge des Stabsystems.

Wird hier dann die Befüllvorrichtung mit Stab 5 und Hülse 7 sowie mit dem ballonartigen Körper 6 in das Behältnis 1 eingeführt, kommt das untere Ende der Hülse 7 auf jeden Fall auf dem Boden 2 zur Anlage. Entgegen der Federkraft bewegt sich dabei die Hülse 7 wieder zurück, bis die Halterung 4 auf der Öffnung 3 des Behältnisses 1 ordnungsmäßig zu liegen kommt. Wie weit die Hülse 7 entgegen der Federkraft zurückbewegt wird, hängt von der Höhe des Bodens 2 ab. In der Ausführungsform der Fig. 1b mit dem relativ niedrigen Boden 2 ist die Zurückbewegung der Hülse 7 geringer als bei der Ausführungsform in Fig. 1c, bei welcher der Boden 2 höher ist und somit die Hülse 7 stärker zurückgeschoben wird.

Die Situation zum Entleeren des Behältnisses 1 ist wie folgt:
In dem Behältnis 1 befindet sich eine Flüssigkeit. Diese soll aus dem Behältnis 1 befördert werden. Zu diesem Zweck wird der ballonartige Körper 6 mit seinem Stab 5 eingeführt und mit Luft aufgebläht. Die Zuführung der Luft kann dabei über den - dann rohrförmig ausgebildeten - Stab 5 über entsprechende Öffnungen oder über die Halterung 4 erfolgen. Dadurch wird die im Behältnis 1 befindliche Flüssigkeit aus der oberen Öffnung 3 des Behältnisses 1 über entsprechende Ausführöffnungen in der Halterung 4 hinausgedrückt.

Auch hier kann beim Entleeren des Behältnisses 1 die Situation auftreten, daß die Böden 2 der Behältnisse 1 fertigungsbedingt unterschiedliche Höhen aufweisen. Durch den Längenausgleich mittels der Hülse 7 ist damit ein sicheres Entleeren auch von Behältnissen 1 mit unterschiedlich hohen Böden 2 möglich, da sich die Länge des Stabes 5 anpaßt. Die konstruktiven Ausgestaltungen zum Bewegen der Hülse 7, wie sie zuvor im Zusammenhang mit dem Befüllen des Behältnisses 1 beschrieben worden sind, sind hier entsprechend vorgesehen.

Eine weitere Ausführungsform der Befüll- sowie Entleervorrichtung ist in den Fig. 2a und 2b dargestellt. Das Grundprinzip ist das gleiche wie bei der ersten Ausführungsform in den Fig. 1a bis 1c, nur daß statt der Hülse 7 eine kleine Stange 8 vorgesehen ist, welche in dem unteren rohrförmigen Ende des Stabes 5 geführt ist. Diese Stange 8 kann dabei ebenfalls frei in dem Stab 5 geführt sein, oder zwischen dem Stab 5 und der Stange 8 ist eine Feder angeordnet, welche die Stange 8 aufgrund der Federkraft maximal hinausbewegt. Die grundsätzliche Funktionsweise entspricht dabei der Funktionsweise der ersten Ausführungsform der Fig. 1a bis 1c.

Eine noch weitere Ausführungsform ist in den Fig. 3a und 3b dargestellt. Bei dieser Ausführungsform besitzt der Stab 5 eine konstante Länge und ist nicht wie bei der Ausführungsform der Fig. 1a bis 1d durch eine Hülse oder wie bei der Ausführungsform der Fig. 2a und 2b durch eine Stange 8 verlängerbar. Vielmehr ist das obere Ende des Stabes 5 verschiebbar in der Halterung 4 gelagert. Dies kann - wieder - dadurch erfolgen, daß entweder durch das Aufblähen des ballonartigen Körpers 6 der Stab 5 nach unten bewegt wird, bis er auf dem Boden 2 des Behältnisses 1 auftrifft, oder zwischen der Halterung 4 und dem Stab 5 ist eine Federeinrichtung angeordnet, welche in der Ausgangsposition den Stab 5 maximal nach unten bewegt, bis er auf dem Boden 2 des Behältnisses 1 auftrifft und dadurch zurückgefahren wird. Somit entspricht diese Funktionsweise vom Grundprinzip her den Funktionsweisen, wie sie im Zusammenhang der Ausführungsformen der Fig. 1a bis 1c sowie 2a und 2b beschrieben worden sind.

Dabei zeigt Fig. 3a die Situation mit einem niedrigeren Boden 2, während Fig. 3b die Situation mit einem höheren Boden 2 zeigt, bei welcher der Stab 5 nicht so tief in das Behältnis 1 eingefahren wird, da er vorher auf dem höheren Boden 2 aufstößt.

Wie zuvor bereits ausgeführt, ist das untere Ende des ballonartigen Körpers 6 am unteren Ende des Stabes 5 befestigt. Dadurch besteht nicht die Gefahr, daß der Stab 5 den ballonartigen Körper 6 durchstoßen kann. Denn dieser Fall könnte bei einer losen Anordnung des ballonartigen Körpers 6 auf dem Stab 5 durchaus eintreten. Bei der Erfindung hingegen wird durch die Befestigung des ballonartigen Körpers 6 am unteren Ende des Stabes 5 durch das Aufblähen des ballonartigen Körpers 6 dieser Stab 5 kontrolliert ausgefahren.

### Bezuszeichenliste

- 1: Behältnis
- 2: Boden
- 3: Öffnung
- 4: Halterung
- 5: Stab
- 6: ballonartiger Körper
- 7: Hülse
- 8: Stange

## Patentansprüche

1. Vorrichtung zum Befüllen oder zum Entleeren eines Behältnisses (1) mit einer insbesondere zum Verzehr bestimmten Flüssigkeit,
mit einem, an einer Halterung (4) angeordneten Stab (5) sowie mit einem, den Stab (5) umhüllenden, gegenüber der Flüssigkeit flüssigkeitsdichten sowie gasdichten, ballonartigen Körper (6),
wobei der Stab mit dem ballonartigen Körper (6) in eine Öffnung (3) des Behältnisses (1) einführbar und nach dem vollständigen Einführen die Halterung (4) auf oder in der Öffnung (3) des Behältnisses (1) festgelegt ist und
wobei nach dem Einführen der ballonartige Körper (6) mit einem Expansionsmedium derart befüllt und aufblähbar ist,
dass der ballonartige Körper (6) an der Innenmantelfläche des Behältnisses (1) anliegt, wobei der Abstand zwischen dem unteren Ende des Stabes (5) und der oberen Halterung (4) je nach dem Abstand zwischen dem unteren Boden (2) und der oberen Öffnung (3) des Behältnisses (1) selbsttätig veränderbar ist, und wobei
das untere Ende des ballonartigen Körpers (6) am unteren Ende des Stabes (5) befestigt ist,
**dadurch gekennzeichnet, dass** die Abstandsveränderung zwischen dem unteren Ende des Stabes (5) und der Halterung (4) durch Aufblähen des ballonartigen Körpers (6) sowie - umgekehrt - durch Ablassen des Expansionsmediums bewirkt wird.

2. Vorrichtung zum Befüllen oder zum Entleeren eines Behältnisses (1) mit einer insbesondere zum Verzehr bestimmten Flüssigkeit,
mit einem, an einer Halterung (4) angeordneten Stab (5) sowie mit einem, den Stab (5) umhüllenden, gegenüber der Flüssigkeit flüssigkeitsdichten sowie gasdichten, ballonartigen Körper (6),
wobei der Stab mit dem ballonartigen Körper (6) in eine Öffnung (3) des Behältnisses (1) einführbar und nach dem vollständigen Einführen die Halterung (4) auf oder in der Öffnung (3) des Behältnisses (1) festgelegt ist und
wobei nach dem Einführen der ballonartige Körper (6) mit einem Expansionsmedium derart befüll- und aufblähbar ist,
dass der ballonartige Körper (6) an der Innenmantelfläche des Behältnisses (1) anliegt, wobei der Abstand zwischen dem unteren Ende des Stabes (5) und der oberen Halterung (4) je nach dem Abstand zwischen dem unteren Boden (2) und der oberen Öffnung (3) des Behältnisses (1) selbsttätig veränderbar ist, und wobei
das untere Ende des ballonartigen Körpers (6) am unteren Ende des Stabes (5) befestigt ist, **dadurch gekennzeichnet, dass**
der Stab (5) in der Grundstellung einen federbelasteten maximalen Abstand zwischen dem unteren Ende des Stabes (5) und der oberen Halterung (4) aufweist, wobei
beim Auftreffen des unteren Endes des Stabes (5) auf den Boden (2) des Behältnisses (1) der Stab (5) entgegen der Federkraft derart zurückweicht,
dass sich der Abstand zwischen dem unteren Ende des Stabes (5) und der oberen Halterung (4) verringert.

3. Vorrichtung nach Anspruch 1 oder 2,
**dadurch gekennzeichnet, dass** der Stab (5) teleskopierbar ausgebildet ist.

4. Vorrichtung nach Anspruch 3,
**dadurch gekennzeichnet, dass** auf das untere Ende des Stabes (5) eine Hülse (7) aufgeschoben ist.

5. Vorrichtung nach Anspruch 3,
**dadurch gekennzeichnet, dass** das untere Ende des Stabes (5) rohrförmig ausgebildet ist und dass in diesem Rohrabschnitt eine Stange (8) längsverschiebbar geführt ist.

6. Vorrichtung nach Anspruch 1 oder 2,
**dadurch gekennzeichnet, dass** der Stab (5) in der Halterung längsverschiebbar geführt ist.

## Claims

1. Device for filling or for emptying a container (1) with a liquid that is in particular intended for consumption,
comprising a rod (5) arranged on a holder (4) as well as comprising a balloon-type body (6) that is enveloping the rod (5) and is liquid-tight relative to the liquid as well as gas-tight,
wherein the rod with the balloon-type body (6) is insertable into an opening (3) of the container (1) and, after complete insertion, the holder (4) is secured on or in the opening (3) of the container (1), and wherein, after insertion, the balloon-type body (6) is fillable and inflatable with an expansion medium such
that the balloon-type body (6) contacts the inner wall surface of the container (1), wherein
the distance between the lower end of the rod (5) and the upper holder (4) is automatically changeable depending on the distance between the lower base (2) and the top opening (3) of the container 1, wherein the lower end of the balloon-type body (6) is attached to the lower end of the rod (5), **characterized in that** the distance change between the lower end of the rod (5) and the holder (4) is effected by inflation of the balloon-type body (6) as well as - in reverse - by discharging the expansion medium.

2. Device for filling or for emptying a container (1) with a liquid that is in particular intended for consumption,
comprising a rod (5) arranged on a holder (4) as well as comprising a balloon-type body (6) that is enveloping the rod (5) and is liquid-tight relative to the liquid as well as gas-tight,
wherein the rod with the balloon-type body (6) is insertable into an opening (3) of the container (1) and, after complete insertion, the holder (4) is secured on or in the opening (3) of the container (1), and wherein, after insertion, the balloon-type body (6) is fillable and inflatable with an expansion medium such
that the balloon-type body (6) contacts the inner wall surface of the container (1), wherein
the distance between the lower end of the rod (5) and the upper holder (4) is automatically changeable depending on the distance between the lower base (2) and the top opening (3) of the container 1, wherein the lower end of the balloon-type body (6) is attached to the lower end of the rod (5), and wherein the lower end of the balloon-type body (6) is attached to the lower end of the rod (5), **characterized in that** the rod (5) in the basic position has a spring-loaded maximum distance between the lower end of the rod (5) and the upper holder (4), and **in that**, upon contacting of the lower end of the rod (5) on the base (2) of the container (1), the rod (5) moves back against the spring force such
that the distance between the lower end of the rod (5) and the upper holder (4) is reduced.

3. Device according to claim 1 or 2,
**characterized in that**
the rod (5) is designed to be telescoping.

4. Device according to claim 3,
**characterized in that**
a sleeve (7) is pushed onto the lower end of the rod (5).

5. Device according to claim 3,
**characterized in that**
the lower end of the rod (5) is embodied to be tubular and
**in that** a bar (5) is guided to be longitudinally slidable in this tubular section.

6. Device according to claim 1 or 2,
**characterized in that**
the rod (5) is longitudinally slidably guided within the holder.

## Revendications

1. Procédé pour remplir ou pour vider un récipient (1) avec un liquide destiné en particulier à la consommation,
comprenant une barre (5) disposée sur une fixation (4) ainsi qu'un corps (6) de type ballon entourant la barre (5) et étanche aux gaz ainsi qu'aux liquides par rapport au liquide,
dans lequel la barre peut être introduite avec le corps (6) de type ballon dans une ouverture (3) du récipient (1) et après l'introduction complète, la fixation (4) est fixée sur ou dans l'ouverture (3) du récipient (1), et
dans lequel après l'introduction, le corps (6) de type ballon peut être rempli et gonflé avec un agent d'expansion,
que le corps (6) de type ballon repose sur la surface d'enveloppe intérieure du récipient (1), dans lequel l'écart entre l'extrémité inférieure de la barre (5) et la fixation supérieure (4) peut être modifié de façon automatique en fonction de l'écart entre le fond inférieur (2) et l'ouverture (3) supérieure du récipient (1), dans lequel l'extrémité inférieure du corps (6) de type ballon est fixée sur l'extrémité inférieure de la barre (5),
**caractérisé en ce que**
la modification d'écart entre l'extrémité inférieure de la barre (5) et la fixation (4) est activée par le gonflage du corps (6) de type ballon ainsi qu'à l'inverse, la décompression de l'agent d'expansion.

2. Dispositif pour remplir ou pour vider un récipient (1) avec un liquide destiné en particulier à la consommation,
comprenant une barre (5) disposée sur une fixation (4) ainsi qu'un corps (6) de type ballon entourant la barre (5) et étanche aux gaz ainsi qu'aux liquides par rapport au liquide,
dans lequel la barre peut être introduite avec le corps (6) de type ballon dans une ouverture (3) du récipient (1) et après l'introduction complète, la fixation (4) est fixée sur ou dans l'ouverture (3) du récipient (1), et
dans lequel après l'introduction, le corps (6) de type ballon peut être rempli et gonflé avec un agent d'expansion,
que le corps (6) de type ballon repose sur la surface d'enveloppe intérieure du récipient (1), dans lequel l'écart entre l'extrémité inférieure de la barre (5) et la fixation supérieure (4) peut être modifié de façon automatique en fonction de l'écart entre le fond inférieur (2) et l'ouverture (3) supérieure du récipient (1), et dans lequel l'extrémité inférieure du corps (6) de type ballon est fixée sur l'extrémité inférieure de la barre (5),
**caractérisé en ce que**
la barre (5) dans la position de base, présente un écart maximal précontraint par ressort entre l'extrémité inférieure de la barre (5) et la fixation supérieure (4) et dans lequel
lorsque l'extrémité inférieure de la barre (5) arrive sur le fond (2) du récipient (1), la barre (5) se replie de telle façon contre la force de rappel que l'écart entre l'extrémité inférieure de la barre (5) et la fixation supérieure (4) se réduit.

3. Dispositif selon la revendication 1 ou 2, **caractérisé en ce que** la barre (5) est conçue télescopique.

4. Dispositif selon la revendication 3, **caractérisé en ce qu'**un manchon (7) est poussé sur l'extrémité inférieure de la barre (5).

5. Dispositif selon la revendication 3, **caractérisé en ce que** l'extrémité inférieure de la barre (5) est tubulaire et qu'une tige (8) est dirigée en étant modifiable en longueur dans cette section de tube.

6. Dispositif selon la revendication 1 ou 2, **caractérisé en ce que** la barre (5) est dirigée en étant modifiable en longueur dans la fixation.
